# EUROPÄISCHE PATENTSCHRIFT

(11) **EP 2 780 121 B1**
(45) Veröffentlichungstag und Bekanntmachung des Hinweises auf die Patenterteilung: **10.01.2018**
(21) Anmeldenummer: 12784459.5
(22) Anmeldetag: 30.10.2012
(51) Int. Cl.: B05C 11/10, A24C 5/00, B05C 5/02, B05C 11/04

(54) **VORRICHTUNG ZUM AUFBRINGEN VON AROMASTOFFEN AUF EIN MEDIUM**
DEVICE FOR APPLYING FLAVOURINGS TO A MEDIUM
DISPOSITIF DESTINÉ À INTRODUIRE DES ARÔMES DANS UN MILIEU

(30) Priorität: 14.11.2011 DE 102011118354
(43) Veröffentlichungstag der Anmeldung: 24.09.2014
(73) Patentinhaber: Focke & Co. (GmbH & Co. KG), 27283 Verden (DE)
(72) Erfinder: SCHNAKENBERG, Jan, 27337 Blender (DE); HARMS, Stefan, 22459 Hamburg (DE); HOPPE, Reinhard, 21395 Tespe (DE)
(74) Vertreter: Ellberg, Nils
(86) Internationale Anmeldenummer: PCT/EP2012/004530
(87) Internationale Veröffentlichungsnummer: WO 2013/072013

(56) Entgegenhaltungen:
- EP-A1- 1 400 178
- EP-A2- 0 140 670
- EP-A2- 2 016 840
- GB-A- 976 792
- GB-A- 1 435 712
- GB-A- 1 558 103
- JP-A- 2000 118 510
- RU-C1- 2 053 694
- US-A- 3 906 893
- US-A- 4 913 166
- US-A- 5 261 423
- US-A1- 2003 200 923

## Beschreibung

Die Erfindung betrifft eine Vorrichtung zum Aufbringen von flüssigen Aromastoffen auf ein Medium, insbesondere auf einen Zuschnitt für einen Innerliner einer Zigarettenpackung, wobei der Aromastoff mittels einer Pumpeinrichtung aus einem Behälter über wenigstens eine Leitung einer Auftragseinrichtung zuführbar ist, gemäß dem Oberbegriff des Anspruchs 1.

Aus der Praxis ist die Zuführung von Menthol als Aromastoff in unterschiedlichen Varianten bekannt. So kann das Menthol beispielsweise in flüssiger Form beim Bilden eines Tabakstrangs zugeführt werden. Dabei wird das Menthol mittels einer Düse gegen den Tabakstrang gesprüht. Entsprechend handelt es sich bei dem Medium in diesem Fall um den Tabakstrang. Bekannt ist aber aus der Praxis auch die Aufbringung des Menthols auf Filter(enden) von Zigaretten oder auf Zigarettenpapier zur Einhüllung des Tabakstrangs.

Aus der JP 2000 118510 A ist das Auftragen von flüssigen Aromastoffen auf einen Innenzuschnitt innerhalb einer Zigarettenverpackungsmaschine bekannt. Die Aromastoffe werden von einer Auftragseinrichtung mit einer Düse auf eine Bahn aufgetragen. Zur Auftragseinrichtung gehört ein Aromatank mit Pumpe.

Hiervon ausgehend liegt der Erfindung die Aufgabe zugrunde Vorrichtungen der eingangs genannten Art weiterzuentwickeln.

Eine Vorrichtung zur Lösung dieser Aufgabe weist die Merkmale des Anspruchs 1 auf. Es ist demnach eine Heizungsregelungseinheit zur Steuerung und/oder Regelung der Beheizung wenigstens einiger Organe vorgesehen, wobei die Organe Behälter, Leitungen, Ventile und die Auftragseinrichtung umfassen. Dabei ist der auf das Medium aufgetragene Aromastoff durch ein benachbart zur Auftragseinrichtung angeordnetes Verteilorgan, insbesondere eine Glättungsleiste, gleichmäßig verteilbar. Außerdem steht der Behälter nicht unter Druck und der Aromastoff ist insbesondere mittels einer Zahnradpumpe der Auftragseinrichtung zuführbar.

Weiterhin kann vorgesehen sein, dass Organe der Vorrichtung zur Handhabung des Aromastoffs wenigstens teilweise beheizbar sind.

Vorzugsweise ist dem oder jedem Behälter eine Wägeeinrichtung zur Bestimmung der Menge des im Behälter befindlichen Aromastoffs zugeordnet, insbesondere eine Wägezelle, wobei vorzugsweise eine Füllstandsanzeige für die Menge des im Behälter befindlichen Aromastoffs vorgesehen ist.

In einer bevorzugten Ausführungsform der Erfindung ist vorgesehen, dass die Organe der Vorrichtung über Leitungen mit einer Maschinensteuerung verbunden sind.

Eine weitere Besonderheit kann darin bestehen, dass mehrere, insbesondere zwei, Behälter mit Aromastoffen vorgesehen sind, die jeweils über eine Leitung mit einem Umschaltventil zur wechselweisen Steuerung der Zufuhr des Aromastoffs aus einem der beiden Behälter zur Auftragseinrichtung verbunden sind. Der Vorteil dieser Lösung kann insbesondere darin bestehen, dass jeweils ein Behälter aufgefüllt werden kann, während Aromastoffe aus dem anderen Behälter entnommen werden. Damit ist ein kontinuierlicher Betrieb der Vorrichtung gewährleistet.

In einer bevorzugten Weiterentwicklung der Erfindung ist des Weiteren vorgesehen, dass die Organe der Vorrichtung über Leitungen fest miteinander verbunden sind. Auf diese Weise kann auf Kupplungsorgane oder dergleichen verzichtet werden, die sich als störanfällig herausgestellt haben.

Die erfindungsgemäße Vorrichtung eignet sich in besonderer Weise zum taktweisen aber auch kontinuierlichen Auftragen von Menthol auf Zuschnitte für Zigarettenpackungen, beispielsweise Innerliner. Der Auftrag kann dabei auf vereinzelte Zuschnitte erfolgen oder aber auch auf eine (fortlaufende) Materialbahn für die Zuschnitte.

Bevorzugte Ausführungsbeispiele der Erfindung werden nachfolgend anhand der Zeichnung beschrieben. In dieser zeigen:
- Fig. 1: eine nicht erfindungsgemäße Vorrichtung zum Aufbringen von Aromastoffen in schematischer Darstellung,
- Fig. 2: eine erfindungsgemäße Vorrichtung zum Aufbringen von Aromastoffen in schematischer Darstellung,
- Fig. 3: eine nicht erfindungsgemäße Vorrichtung zum Aufbringen von Aromastoffen in schematischer Darstellung, und
- Fig. 4: eine nicht erfindungsgemäße Vorrichtung zum Aufbringen von Aromastoffen in schematischer Darstellung.

Eine Vorrichtung zum Aufbringen von Aromastoffen ist in der schematischen Darstellung gemäß Fig. 1 gezeigt.

Die Aromastoffe werden dabei in zwei Behältern 10 bereitgehalten. Von jedem der Behälter 10 führt eine Leitung 11 zu einem Ventil 12. Vom Ventil 12 führt eine weitere Leitung 13 zu einer Auftragseinrichtung 14. Die Auftragseinrichtung 14 dient zum Auftragen des Aromastoffs 15 auf ein Medium 16.

Zum gleichmäßigen Verteilen des Aromastoffs 15 auf dem Medium 16 ist benachbart der Auftragseinrichtung 14 ein Verteilorgan 17 vorgesehen.

Die soweit beschriebenen Organe der Vorrichtung sind beheizbar. Zur Steuerung und/oder Regelung der Beheizung dient eine Heizungsregelungseinheit 18, die über Leitungen 19 mit den genannten Organen in Verbindung steht.

Den beiden Behältern 10 sind jeweils Wägeeinrichtungen 20 zugeordnet, insbesondere in Form von Wägezellen. Mit diesen wird der Füllstand der Behälter 10 gemessen. Eine Füllstandsanzeige 21 ist über Leitungen 22 mit den Wägeeinrichtungen 20 verbunden, um die Füllstände der Behälter 10 anzuzeigen.

Die Behälter 10 stehen unter einem geringen Druck von < 0,5 bar. Die Steuerung des Drucks erfolgt durch ein Umschaltventil 23 sowie ein Proportionalventil 24.

Zur Steuerung der Vorrichtung ist eine Maschinensteuerung 25 vorgesehen, die über Leitungen 26 mit der Auftragseinrichtung 14, der Heizungsregelungseinheit 18, dem Ventil 12, dem Ventil 23, dem Proportionalventil 24 und der Füllstandsanzeige 21 verbunden ist.

Die soweit beschriebene Vorrichtung funktioniert im Wesentlichen wie folgt: Der Aromastoff 15 wird mittels Überdruck aus den Behältern 10 befördert, wobei mittels des Ventils 12 gesteuert wird, aus welchem der beiden Behälter 10 der Aromastoff 15 zur Auftragseinrichtung 14 gelangt.

Die Auftragseinrichtung 14 enthält ein steuerbares Ventil zum Auftragen des Aromastoffs 15 auf das Medium 16. Bei dem Medium 16 handelt es sich im gezeigten Ausführungsbeispiel um einen Zuschnitt für einen Innerliner einer Zigarettenpackung.

Das Medium 16 wird während des Auftrags des Aromastoffs 15 an der Auftragseinrichtung 14 vorbeibewegt, wobei das Ventil im kurzen Abstand zum Medium 16 angeordnet ist. Der aufgetragene Aromastoff 15 wird durch das Verteilorgan 17, welches beispielsweise als Glättungsleiste ausgebildet sein kann, gleichmäßig verteilt. Alternativ kann das Ventil der Auftragseinrichtung 14 auch am Medium 16 im Wesentlichen anliegen.

Der Druck in den Behältern 10 wird über das Proportionalventil 24 und das Umschaltventil 23 geregelt. Das Proportionalventil 24 dient zur Regelung des Drucks. Mit Hilfe des Umschaltventils 23 wird der Druck dem im Betrieb befindlichen Behälter 10 zugeleitet.

Sobald mit Hilfe der Wägeeinrichtungen 20 ein niedriger Füllstand in vorzugsweise einem der Behälter 10 detektiert wird, wird dieser entsprechend gegen einen gefüllten Behälter 10 ausgetauscht oder der Behälter 10 wird vor Ort befüllt. Vorzugsweise wird jeweils nur aus einem Behälter 10 zur Zeit gefördert. Es ist aber auch denkbar, dass aus beiden Behältern 10 gleichzeitig Aromastoff 15 gefördert wird.

Bei dem Aromastoff 15 handelt es sich im vorliegenden Fall um Menthol, das vorzugsweise in flüssiger Form verarbeitet wird. Denkbar ist aber auch die Verwendung anderer Geschmacks- oder Aromastoffe in anderen Aggregatzuständen.

Fig. 2 zeigt eine erfindungsgemäße Vorrichtung. Aus einem drucklosen Behälter 10 zur Aufnahme des Aromastoffs 15 wird über eine beheizbare Leitung 11 mittels einer in der Leitung 11 angeordneten Pumpeinrichtung 27 der Aromastoff 15 zur Auftragseinrichtung 14 gefördert und wie vorstehend beschrieben auf das Medium 16 aufgetragen. Bei der Pumpeinrichtung 27 kann es sich beispielsweise um eine Zahnradpumpe handeln.

Eine Heizungsregelungseinheit 18 ist wiederum mit den Organen der Vorrichtung über Leitungen 19 verbunden. Eine Maschinensteuerung 25 steuert bzw. regelt über Leitungen 26 die Auftragseinrichtung 14, die Heizeinrichtung 18 und die Pumpeinrichtung 27.

Der Aromastoff 15 wird über einen Einführtrichter 28 in den Behälter 10 gefüllt, durch die Beheizung des Behälters 10 verflüssigt und aus dem Behälter 10 mittels der Pumpeinrichtung 27 zur Auftragseinrichtung 14 gepumpt und auf das Medium 16 aufgetragen.

Eine weitere nicht erfindungsgemäße Vorrichtung ist in Fig. 3 gezeigt. Aus einem drucklosen Behälter 10 wird der Aromastoff 15 über eine Fördereinrichtung 29 einem Behälter 10 zugeführt, der auf einem höheren Niveau angeordnet und beheizbar ist. Aus dem Behälter 10 wird der Aromastoff 15 über eine Leitung 11 der Auftragseinrichtung 14 zugeführt. Eine Heizungsregelungseinheit 18 mit entsprechenden Leitungen 19 sowie eine Maschinensteuerung 25 mit entsprechenden Leitungen 26 ist vorgesehen.

Die Fördereinrichtung 29 ist im vorliegenden Fall als Becherförderer ausgebildet, die ausgehend vom unteren Behälter 10 in einer gekapselten bzw. geschlossenen Verkleidung 30 angeordnet ist.

Bei der Verarbeitung von Menthol als Aromastoff 15 werden Mentholkristalle mittels des Becherförderers in den höher gelegenen beheizbaren Behälter 10 transportiert. Der Behälter 10 kann sich beispielsweise 3 bis 4 m über der Maschine bzw. der Auftragseinrichtung 14 befinden, um den entsprechenden Druck zum Transport des dort geschmolzenen bzw. verflüssigten Menthols aufzubauen.

Eine weitere nicht erfindungsgemäße Vorrichtung zum Aufbringen von Aromastoffen ist in der schematischen Darstellung gemäß Fig. 4 gezeigt.

Die Aromastoffe werden dabei in zwei Behältern 10, 31 bereitgehalten. Von einem ersten Behälter 31, der als Vorratsbehälter dient, führt eine Leitung 11 über ein Ventil 23 zu einem zweiten Behälter 10, der als Prozessbehälter dient. Vom zweiten Behälter 10 führt eine Leitung 13 zur Auftragseinrichtung 14.

Die soweit beschriebenen Organe der Vorrichtung sind beheizbar. Zur Steuerung und/oder Regelung der Beheizung dient eine Heizungsregelungseinheit 18, die über Leitungen 19 mit den genannten Organen in Verbindung steht.

Den beiden Behältern 10 sind jeweils Wägeeinrichtungen 20 zugeordnet, insbesondere in Form von Wägezellen. Mit diesen wird der Füllstand der Behälter 10 gemessen. Eine Füllstandsanzeige 21 ist über Leitungen 22 mit den Wägeeinrichtungen 20 verbunden, um die Füllstände der Behälter 10 anzuzeigen.

Die Behälter 10, 31 stehen beide unter einem Überdruck. Der in Fig. 4 linke (Vorrats-) Behälter 31 versorgt bei Bedarf den in Fig. 4 rechten (Prozess-) Behälter 10 mit flüssigem Aromastoff 15 bzw. Menthol. Der rechte Behälter 10 steht unter einem geringen Druck von < 0,5 bar. Die Steuerung des Drucks der beiden Behälter 10, 31 erfolgt durch jeweils ein Proportionalventil 24.

Zur Steuerung der Vorrichtung ist eine Maschinensteuerung 25 vorgesehen, die über Leitungen 26 mit der Auftragseinrichtung 14, der Heizungsregelungseinheit 18, dem Ventil 23, den Proportionalventilen 24 und der Füllstandsanzeige 21 verbunden ist.

Vorzugsweise sind die Menthol bzw. Aromastoff 15 führenden Leitungen 11, 13 fest mit den Organen der Vorrichtung verbunden sind. Alternativ denkbar ist der Einsatz von Kupplungsstücken beispielsweise zwischend den Leitungen 11, 13 und den Behältern 10, 31 den Ventilen 23 und der Auftragseinrichtung. In diesem Fall kann z.B. der Behälter 31 in Fig. 4 zum Befüllen mehrerer Behälter 10 verwendet werden, beispielsweise in verschiedenen Produktionslinien.

Die beschriebenen Vorrichtungen eignet sich natürlich auch zum Auftrag von anderen Aromastoffen 15 als Menthol. Denkbar ist auch der Auftrag des Aromastoffs 15 auf andere Medien als Zuschnitte oder Materialbahnen aus Verpackungsmaterial, wie z.B. Tabak, Filterstücke, etc.

### Bezugszeichenliste

- 10: Behälter
- 11: Leitung
- 12: Ventil
- 13: Leitung
- 14: Auftragseinrichtung
- 15: Aromastoff
- 16: Medium
- 17: Verteilorgan
- 18: Heizungsregelungseinheit
- 19: Leitung
- 20: Wägeeinrichtung
- 21: Füllstandsanzeige
- 22: Leitung
- 23: Umschaltventil
- 24: Proportionsventil
- 25: Maschinensteuerung
- 26: Leitung
- 27: Pumpeinrichtung
- 28: Einführtrichter
- 29: Fördereinrichtung
- 30: Verkleidung
- 31: Behälter

## Patentansprüche

1. Vorrichtung zum Aufbringen von flüssigen Aromastoffen (15) auf ein Medium (16), insbesondere auf einen Zuschnitt für einen Innerliner einer Zigarettenpackung, wobei der Aromastoff (15) mittels einer Pumpeinrichtung (27) aus einem Behälter (10) über wenigstens eine Leitung (11) einer Auftragseinrichtung (14) zuführbar ist, mit folgenden Merkmalen:
a) die Auftragseinrichtung (14) weist ein steuerbares Ventil zum Auftrag des Aromastoffs (15) auf das Medium (16) auf, wobei der Aromastoff (15) druckgesteuert der Auftragseinrichtung (14) zuführbar ist,
b) das Medium (16) ist zum Auftrag des Aromastoffs (15) an der Auftragseinrichtung (14) vorbeibewegbar,
c) das Ventil der Auftragseinrichtung (14) ist in kurzem Abstand zum Medium (16) angeordnet,
**gekennzeichnet durch folgende Merkmale:**
d) eine Heizungsregelungseinheit (18) ist zur Steuerung und/oder Regelung der Beheizung wenigstens einiger Organe vorgesehen, wobei die Organe Behälter (10), Leitungen (11), Ventile (12) und die Auftragseinrichtung (14) umfassen,
e) der auf das Medium (16) aufgetragene Aromastoff (15) ist **durch** ein benachbart zur Auftragseinrichtung (14) angeordnetes Verteilorgan (17), insbesondere eine Glättungsleiste, gleichmäßig verteilbar,
f) der Behälter (10) steht nicht unter Druck und der Aromastoff (15) ist insbesondere mittels einer Zahnradpumpe der Auftragseinrichtung (14) zuführbar.

2. Vorrichtung nach Anspruch 1, **dadurch gekennzeichnet, dass** Organe der Vorrichtung zur Handhabung des Aromastoffs (15) wenigstens teilweise beheizbar sind.

3. Vorrichtung nach Anspruch 1 oder 2, **dadurch gekennzeichne**t, dass dem Behälter (10) eine Wägeeinrichtung (20) zur Bestimmung der Menge des im Behälter (10) befindlichen Aromastoffs (15) zugeordnet ist, insbesondere eine Wägezelle, wobei vorzugsweise eine Füllstandsanzeige (21) für die Menge des im Behälter (10) befindlichen Aromastoffs (15) vorgesehen ist.

4. Vorrichtung nach Anspruch 1 oder einem der weiteren vorhergehenden Ansprüche, **dadurch gekennzeichnet, dass** die Organe der Vorrichtung über Leitungen (26) mit einer Maschinensteuerung (25) verbunden sind.

5. Vorrichtung nach Anspruch 1 oder einem der weiteren vorhergehenden Ansprüche, **dadurch gekennzeichnet, dass** mehrere, insbesondere zwei, Behälter (10) vorgesehen sind, die jeweils über eine Leitung mit einem Umschaltventil (12) zur wechselweisen Steuerung der Zufuhr des Aromastoffs (15) aus einem der beiden Behälter (10) zur Auftragseinrichtung (14) verbunden sind.

6. Vorrichtung nach Anspruch 1 oder einem der weiteren vorhergehenden Ansprüche, **dadurch gekennzeichnet, dass** die Organe der Vorrichtung fest über Leitungen (11) miteinander verbunden sind.

7. Vorrichtung nach Anspruch 1 oder einem der weiteren vorhergehenden Ansprüche, **dadurch gekennzeichnet, dass** es sich bei dem Medium (16) um eine Materialbahn für einen Innerliner einer Zigarettenschachtel handelt.

## Claims

1. A device for applying liquid flavourings (15) to a medium (16), in particular to a blank for an inner liner of a cigarette pack, wherein flavouring (15) is supplyable by means of a pump unit (27) from a container (10) to an applicator unit (14) via at least one conduit (11), having the following features:
a) the applicator unit (14) has a controllable valve for the application of flavouring (15) to the medium (16), wherein flavouring (15) is supplyable to the applicator unit (14) in a pressure-controlled manner,
b) for the application of flavouring (15), the medium (16) is movable past the applicator unit (14),
c) the valve of the applicator unit (14) is arranged at a short distance from the medium (16),
**characterized by the following features:**
d) a heating-regulating unit (18) for controlling and/or regulating the heating of at least some elements is provided, wherein the elements comprise containers (10), conduits (11), valves (12) and the applicator unit (14),
e) the flavouring (15) applied to the medium (16) can be uniformly distributed by a distributor element (17), in particular a smoothing strip, which is arranged adjacent to the applicator unit (14),
f) the container (10) is not pressurized and flavouring (15) is supplyable to the applicator unit (14) in particular by means of a geared pump.

2. The device as claimed in claim 1, **characterized in that** elements of the device for handling flavouring (15) are, at least in part, heatable.

3. The device as claimed in claim 1 or 2, **characterized in that** the container (10) is assigned a weighing unit (20), in particular a weighing cell, for determining the amount of flavouring (15) in the container (10), wherein preferably a filling-level indication means (21) for the amount of flavouring (15) in the container (10) is provided.

4. The device as claimed in claim 1 or one of the further preceding claims, **characterized in that** the elements of the device are connected to a machine controller (25) via conduits (26).

5. The device as claimed in claim 1 or one of the further preceding claims, **characterized in that** a plurality of, in particular two, containers (10) are provided which are in each case connected via a conduit to a switchover valve (12) for alternatingly controlling the supply of flavouring (15) from one of the two containers (10) to the applicator unit (14).

6. The device as claimed in claim 1 or one of the further preceding claims, **characterized in that** the elements of the device are fixedly interconnected via conduits (11).

7. The device as claimed in claim 1 or one of the further preceding claims, **characterized in that** the medium (16) is a material web for an inner liner of a cigarette box.

## Revendications

1. Dispositif destiné à déposer des arômes liquides (15) sur un support (16), en particulier sur un coupon pour une doublure intérieure d'un paquet de cigarettes, dans lequel l'arôme (15) peut être amené à un dispositif de dépôt (14) au moyen d'un dispositif de pompe (27) à partir d'un réservoir (10) par l'intermédiaire d'au moins une conduite (11), présentant les caractéristiques suivantes:
a) le dispositif de dépôt (14) présente une soupape réglable pour le dépôt de l'arôme (15) sur le support (16), dans lequel l'arôme (15) peut être amené au dispositif de dépôt (14) de façon réglée par la pression;
b) le support (16) peut être déplacé devant le dispositif de dépôt (14) pour le dépôt de l'arôme (15);
c) la soupape du dispositif de dépôt (14) est disposée à courte distance du support (16),
**caractérisé par** les caractéristiques suivantes:
d) il est prévu une unité de régulation du chauffage (18) pour la commande et/ou la régulation du chauffage d'au moins quelques organes, dans lequel les organes comprennent un réservoir (10), des conduites (11), des soupapes (12) et le dispositif de dépôt (14),
e) l'arôme (15) déposé sur le support (16) peut être réparti uniformément par un organe de répartition (17) disposé à proximité du dispositif de dépôt (14), en particulier une règle de lissage,
f) le réservoir (10) ne se trouve pas sous pression et l'arôme (15) peut être amené au dispositif de dépôt (14) en particulier au moyen d'une pompe à engrenages.

2. Dispositif selon la revendication 1, **caractérisé en ce que** des organes du dispositif destinés à la manipulation de l'arôme (15) peuvent être chauffés au moins partiellement.

3. Dispositif selon la revendication 1 ou 2, **caractérisé en ce qu'**un dispositif de pesage (20) est associé au réservoir (10) pour la détermination de la quantité de l'arôme (15) présente dans le réservoir (10), en particulier une cellule de pesage, dans lequel il est de préférence prévu un affichage de niveau (21) pour la quantité de l'arôme (15) présente dans le réservoir (10).

4. Dispositif selon la revendication 1 ou une des autres revendications précédentes, **caractérisé en ce que** les organes du dispositif sont raccordés à une commande de machine (25) par des lignes (26).

5. Dispositif selon la revendication 1 ou une des autres revendications précédentes, **caractérisé en ce qu'**il est prévu plusieurs réservoirs (10), en particulier deux, qui sont raccordés respectivement par une conduite à une soupape d'inversion (12) en vue de la commande alternative de l'amenée de l'arôme (15) au dispositif de dépôt (14) à partir d'un des deux réservoirs (10).

6. Dispositif selon la revendication 1 ou une des autres revendications précédentes, **caractérisé en ce que** les organes du dispositif sont raccordés l'un à l'autre de façon fixe par des conduites (11).

7. Dispositif selon la revendication 1 ou une des autres revendications précédentes, **caractérisé en ce que** le support (16) est une bande de matière pour une doublure intérieure d'un étui à cigarettes.
